# EUROPÄISCHE PATENTSCHRIFT

(11) **EP 3 665 330 B1**
(45) Veröffentlichungstag und Bekanntmachung des Hinweises auf die Patenterteilung: **22.09.2021**
(21) Anmeldenummer: 18742957.6
(22) Anmeldetag: 09.07.2018
(51) Int. Cl.: E01B 27/16

(54) **STOPFAGGREGAT ZUM UNTERSTOPFEN VON SCHWELLEN EINES GLEISES**
TAMPING ASSEMBLY FOR TAMPING SLEEPERS OF A TRACK
APPAREIL DE BALLASTAGE POUR BALLASTER DES TRAVERSES D'UNE VOIE FERROVIAIRE

(30) Priorität: 08.08.2017 AT 3252017
(43) Veröffentlichungstag der Anmeldung: 17.06.2020
(73) Patentinhaber: Plasser & Theurer Export von Bahnbaumaschinen GmbH, 1010 Wien (AT)
(72) Erfinder: SEYRLEHNER, Georg, Chesapeake, Virginia 23324-0464 (US)
(86) Internationale Anmeldenummer: PCT/EP2018/068484
(87) Internationale Veröffentlichungsnummer: WO 2019/029923

(56) Entgegenhaltungen:
- AT-B- 294 895
- CN-Y- 2 545 248
- DE-A1- 2 610 519
- DE-A1- 2 806 898
- US-A- 3 608 498

## Beschreibung

### Gebiet der Technik

Die Erfindung betrifft ein Stopfaggregat zum Unterstopfen von Schwellen eines Gleises, umfassend eine Stopfeinheit mit gegenüberliegenden, auf einem absenkbaren Werkzeugträger gelagerten Stopfwerkzeugen, welche jeweils mit einem Beistellantrieb zur Erzeugung einer Beistellbewegung verbunden sind, wobei ein eine Exzenterwelle aufweisender Exzenterantrieb zur Erzeugung einer Vibrationsbewegung vorgesehen ist.

### Stand der Technik

Für eine Instandhaltung eines Gleises oder nach einer Gleiserneuerung besteht gewöhnlich die Notwendigkeit, eine Schotterbettung zu verdichten. Neben Handstopfern kennt man zu diesem Zweck Stopfaggregate, die an Gleisbaumaschinen angeordnet sind. Während einer Gleisunterstopfung bewegt sich die Gleisbaumaschine entlang des Gleises, wobei am Stopfaggregat befestigte Stopfpickel in Schwellenfächer abgesenkt und beigestellt werden.

Dabei ist ein Stopfaggregat äußerst hohen Belastungen ausgesetzt. Besonders beim Eintauchvorgang in die Schotterbettung und beim anschließenden Verdichten des Schotters unterhalb einer Schwelle treten ständig hohe Lastwechsel auf, die den Vibrationsantrieb stark beanspruchen. Auch zwischen den Stopfvorgängen kann das Stopfaggregat durch einen ständig in Betrieb befindlichen Vibrationsantrieb und die auf die Stopfwerkzeuge übertragene Vibration erheblich belastet sein.

Stopfaggregate zum Unterstopfen von Schwellen eines Gleises sind bereits vielfach bekannt, wie z. B. durch AT 350 097 B. Als Vibrationserreger dient eine rotierbare Exzenterwelle, an der die Beistellantriebe zur Übertragung der Schwingungen auf die Stopfpickel angelenkt sind.

Ein weiteres Stopfaggregat ist aus US3608498 A bekannt.

### Zusammenfassung der Erfindung

Der Erfindung liegt die Aufgabe zugrunde, für ein Stopfaggregat der eingangs genannten Art eine Verbesserung gegenüber dem Stand der Technik anzugeben.

Erfindungsgemäß wird diese Aufgabe gelöst durch ein Stopfaggregat gemäß Anspruch 1. Abhängige Ansprüche geben vorteilhafte Ausgestaltungen der Erfindung an.

Die Erfindung sieht vor, dass jeder Beistellantrieb auf einer Konsole abgestützt ist, die einen ringförmigen Gehäuseabschnitt aufweist, der auf einem, dem Beistellantrieb zugeordneten, Exzenterabschnitt der Exzenterwelle gelagert ist. Auf diese Weise ist das Stopfaggregat in seiner Bauweise besonders schmal und kompakt ausgebildet. Durch die Anordnung der Konsolen werden Beistellantrieb und Exzenterwelle platzsparend untereinander angeordnet.

In einer einfachen Ausprägung der Erfindung ist vorgesehen, dass der jeweilige Gehäuseabschnitt mittels einer Wälzlagerung auf dem zugeordneten Exzenterabschnitt gelagert ist. Wälzlagerungen sind für die gesamte Lebensdauer wartungsfrei. Durch geringe Reibmomente und auch geringe Erwärmung sind bei üblichen Drehzahlen keine zusätzlichen Einrichtungen - wie z.B. Ölkühlung - erforderlich.

Es ist jedoch vorteilhaft, wenn für die Wälzlagerung des jeweiligen Gehäuseabschnitts auf dem zugeordneten Exzenterabschnitt eine Öl-Luft-Schmierung vorgesehen ist. Eine derartige kontinuierliche Schmierung mit sehr geringen Ölmengen bewirkt eine Optimierung der Lebensdauer der Wälzlagerung. Aufgrund des geringen Ölbedarfs ist nur ein kleiner Ölbehälter ausreichend, um eine lange unterbrechungsfreie Betriebsdauer sicherzustellen. Ein solcher Ölbehälter kann in unmittelbarer Nähe zum Exzenterantrieb angeordnet sein.

Vorzugsweise ist die jeweilige Konsole P-förmig mit einem nach unten weisenden Abstützabschnitt ausgebildet. Dieser Ausgestaltung der jeweiligen Konsole ermöglicht eine konstruktiv einfache und platzsparende Lösung zur Anordnung der Beistellantriebe.

Bei einer vorteilhaften verbesserten Bauweise ist der jeweilige Beistellantrieb mit einem Ende auf der zugeordneten Konsole abgestützt und an einer weiteren Stelle mit dem Gehäuseabschnitt der Konsole verbunden. Durch die weitere Abstützung des Bestellantriebs gegenüber der Konsole ist eine verbesserte Belastungsaufteilung bzw. Kräfteübertragung gegeben. Die einzelnen Bauteile sind dann optimal dimensionierbar und entsprechend leicht ausführbar.

Dabei ist es günstig, wenn der jeweilige Beistellantrieb an der weiteren Stelle mittels eines schellenförmigen Verbindungselements mit dem Gehäuseabschnitt der zugeordneten Konsole verbunden ist. Damit ist eine konstruktiv einfache und preiswerte Möglichkeit gegeben, den Beistellantrieb sicher auf der Konsole zu verankern.

In einer vorteilhaften Weiterbildung der Erfindung ist vorgesehen, dass die beiden Beistellantriebe unterhalb des Exzenterantriebs mit einer gegenläufigen Ausrichtung nebeneinander angeordnet sind. Durch diese Anordnung sind die einzelnen Stopfmodule des Stopfaggregats möglichst platzsparend und kompakt ausgebildet.

Vorteilhafterweise ist das jeweilige Stopfwerkzeug mittels eines gekröpften Hebelarms an den zugeordneten Beistellantrieb angeschlossen. Mit dieser einfachen konstruktiven Lösung wird erreicht, dass die gegenüberliegenden Stopfwerkzeuge eine gemeinsame Wirklinie aufweisen, obwohl die zugehörigen Beistellantriebe seitlich versetzt zueinander angeordnet sind.

Des Weiteren ist es von Vorteil, wenn der jeweilige Beistellantrieb als Hydraulikzylinder ausgebildet ist. Die damit erreichte asynchrone, druckabhängige Beistellung der Stopfpickel sorgt für eine gleichmäßige Verdichtung unter allen Schwellen eines zu stopfenden Gleises. Zudem können mittels der Hydraulikzylinder große Kräfte bei kleinem Bauvolumen aufgebracht werden.

Eine weitere vorteilhafte Ausprägung der Erfindung sieht vor, dass das Stopfaggregat mehrere baugleiche Stopfeinheiten zum gleichzeitigen Unterstopfen von mehreren Schwellen umfasst. Insbesondere die schmale Bauform ist hierbei von Vorteil. Durch diese flexible Gestaltung und variable Kombination von Stopfeinheiten werden die Stopfaggregate perfekt an Gegebenheiten im Arbeitseinsatz und an Kundenwünsche angepasst. Außerdem ermöglicht die Modulbauweise eine wirtschaftliche und effiziente Fertigung.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: abgesenkte Stopfeinheit
- Fig. 2: abgesenkte Stopfeinheit Seitenansicht
- Fig. 3: Stopfaggregat Modulbauweise
- Fig. 4: Detailansicht Exzenterantrieb mit Konsolen
- Fig. 5: Detailansicht Exzenterantrieb mit Konsolen
- Fig. 6: Detailansicht Exzenterantrieb im Schnitt
- Fig. 7: Detailansicht Beistellantrieb im Schnitt

### Beschreibung der Ausführungsformen

Fig.1 zeigt eine vereinfacht dargestellte Stopfeinheit 1 zum Unterstopfen von Schwellen 2 eines Gleises 3 mit einem, durch einen Antrieb 4 absenkbaren Werkzeugträger 5 und Paaren von zwei gegenüberliegenden Stopfwerkzeugen 6. Jedes Stopfwerkzeug 6 ist über einen Schwenkarm 7 und einen Beistellantrieb 8 mit einem Exzenterantrieb 9 verbunden. Der Beistellantrieb 8 ist jeweils auf einer Konsole 10 abgestützt, die einen ringförmigen Gehäuseabschnitt 11 aufweist, der auf einem jeweiligen, dem Beistellantrieb 8 zugeordneten, Exzenterabschnitt 12 einer Exzenterwelle 13 des Exzenterantriebs 9 gelagert ist. Der jeweilige Schwenkarm 7 weist eine obere Schwenkachse 14 auf, auf der der Beistellantrieb 8 gelagert ist. Um eine untere Schwenkachse 15 ist der jeweilige Schwenkarm 7 drehbar auf dem Werkzeugträger 5 gelagert. Eine solche Stopfeinheit 1 ist für den Einbau in ein Stopfaggregat 16 in eine am Gleis 3 verfahrbare Gleisstopfmaschine bzw. einen Stopfsatelliten vorgesehen.

In Fig. 2 ist eine Seitenansicht der Stopfeinheit 1 dargestellt, wobei sich diese ebenfalls in einer abgesenkten Position befindet. Der Exzenterantrieb 9 samt den zwei Konsolen 10 ist auf einer Exzenterachse 17 innerhalb des Werkzeugträgers 5 angeordnet. Die Exzenterwelle 13 ist beidseitig über eine Lagerung 18 innerhalb des Werkzeugträgers 5 drehbar gelagert. Der jeweilige Schwenkarm 7 ist als gekröpfter Hebelarm ausgeführt, damit die Stopfwerkzeuge 6 trotz der nebeneinander angeordneten Exzenterabschnitte 12 genau gegenüberliegend ausgerichtet sind.

Generell wird es erst durch einen Einsatz der Konsolen 10 möglich, die Stopfeinheiten 1 und somit die kombinierten Stopfaggregate 16 in Ihren Abmessungen besonders schmal zu bauen, da die Beistellantriebe 8 direkt unter der Exzenterwelle 13 angeordnet sind.

Fig. 3 zeigt zwei zu einem Stopfaggregat 16 kombinierte, in einem Aggregatrahmen 19 angeordnete Stopfeinheiten 1. Auf diese Art und Weise ist es möglich, Mehrschwellenaggregate einfach und flexibel durch die Kombination mehrerer Stopfeinheiten 1 in Modulbauweise umzusetzen. Jede Moduleinheit verfügt über einen eigenen, am Aggregatrahmen 19 abgestützten Antrieb 4, um nach Bedarf einzeln in eine Schotterbettung abgesenkt zu werden.

Fig. 4 zeigt eine Detailansicht des Exzenterantriebes 9 samt Exzenterwelle 13 und beidseitig angeordneter Lagerung 18. Die Exzenterwelle 13 weist zwei Exzenterabschnitte 12 auf, mit zwei gegenläufig wirkenden Exzentern. Auf dem jeweiligen Exzenterabschnitt 12, ist die Konsole 10 angeordnet. An der jeweiligen Konsole ist der zugeordnete Beistellantrieb 8 mittels Schraubverbindungen 20 befestigt.

In Fig. 5 ist eine seitliche Detailansicht des Exzenterantriebes 9 samt Konsolen 10 und Beistellantrieben 8 dargestellt. Die zwei Konsolen 10 samt ringförmigen Gehäuseabschnitten 11 weisen durch die gegenläufig wirkenden Exzenter einen Versatz 21 auf. Zudem ist es sinnvoll, den Beistellantrieb 8 wegen der im Betrieb sehr großen Belastungen zusätzlich zur den Schraubverbindungen 20 durch eine weitere Befestigung mit der Konsole 10 zu verbinden. Diese Befestigung ist hier beispielhaft mittels eines schellenförmigen Verbindungselements 22 verwirklicht.

Fig. 6 zeigt den Exzenterantrieb 9 im Schnitt dargestellt. Im kreisförmigen Gehäuseabschnitt 11 der Konsolen 10 ist eine Wälzlagerung 23 auf dem jeweiligen Exzenterabschnitt 12 angeordnet. Der Gehäuseabschnitt 11 weist außen jeweils einen verschraubten Gehäusedeckel 24 auf. Als Schmierung ist eine Öl-Luft-Schmierung vorgesehen. Dabei wird im abgeschossenen Gehäuseabschnitt 11 ein geringer Luftüberdruck erzeugt und alle 5-6 Minuten wird ein Öltropfen über eine Ölbohrung 25 zugeführt. An einem Ende der Exzenterwelle 13 ist eine Innenverzahnung 26 für eine kraftschlüssige Verbindung mit einem Antriebsmotor vorgesehen. Dieser kann wahlweise hydraulisch oder elektrisch ausgeführt sein.

In Fig. 7 ist ein Schnitt durch den an der Konsole 10 angeordneten Beistellantrieb 8 dargestellt. Dieser weist eine Kolbenstange 27 auf, um den jeweiligen Schwenkarm 7 nach außen zu drücken. Auf diese Weise wird der mittels Exzenterantrieb 9 erzeugten Vibration eine Beistellbewegung überlagert.

## Patentansprüche

1. Stopfaggregat (16) zum Unterstopfen von Schwellen (2) eines Gleises (3), umfassend eine Stopfeinheit (1) mit gegenüberliegenden, auf einem absenkbaren Werkzeugträger (5) gelagerten Stopfwerkzeugen (6), welche jeweils mit einem Beistellantrieb (8) zur Erzeugung einer Beistellbewegung verbunden sind, wobei ein eine Exzenterwelle (13) aufweisender Exzenterantrieb (9) zur Erzeugung einer Vibrationsbewegung vorgesehen ist, **dadurch gekennzeichnet, dass** die Beistellantriebe (8) seitlich versetzt zueinander angeordnet sind, und dass jeder Beistellantrieb (8) und ein ihm zugeordneter Exzenterabschnitt (12) der Exzenterwelle (13) in der Weise direkt untereinander angeordnet sind, dass jeder Beistellantrieb (8) auf einer Konsole (10) abgestützt ist, die einen ringförmigen Gehäuseabschnitt (11) aufweist, der auf dem dem Beistellantrieb (8) zugeordneten Exzenterabschnitt (12) der Exzenterwelle (13) gelagert ist.

2. Stopfaggregat (16) nach Anspruch 1, **dadurch gekennzeichnet, dass** der jeweilige Gehäuseabschnitt (11) mittels einer Wälzlagerung (23) auf dem zugeordneten Exzenterabschnitt (12) gelagert ist.

3. Stopfaggregat (16) nach Anspruch 2, **dadurch gekennzeichnet, dass** für die Wälzlagerung (23) des jeweiligen Gehäuseabschnitts (11) auf dem zugeordneten Exzenterabschnitt (12) eine Öl-Luft-Schmierung vorgesehen ist.

4. Stopfaggregat (16) nach einem der Ansprüche 1 bis 3, **dadurch gekennzeichnet, dass** die jeweilige Konsole (10) P-förmig mit einem nach unten weisenden Abstützabschnitt ausgebildet ist.

5. Stopfaggregat (16) nach einem der Ansprüche 1 bis 4, **dadurch gekennzeichnet, dass** der jeweilige Beistellantrieb (8) mit einem Ende auf der zugeordneten Konsole (10) abgestützt und an einer weiteren Stelle mit dem Gehäuseabschnitt (11) der Konsole (10) verbunden ist.

6. Stopfaggregat (16) nach Anspruch 5, **dadurch gekennzeichnet, dass** der jeweilige Beistellantrieb (8) an der weiteren Stelle mittels eines schellenförmigen Verbindungselements (22) mit dem Gehäuseabschnitt (11) der zugeordneten Konsole (10) verbunden ist.

7. Stopfaggregat (16) nach einem der Ansprüche 1 bis 6, **dadurch gekennzeichnet, dass** die beiden Beistellantriebe (8) unterhalb des Exzenterantriebs (9) mit einer gegenläufigen Ausrichtung nebeneinander angeordnet sind.

8. Stopfaggregat (16) nach Anspruch 7, **dadurch gekennzeichnet, dass** das jeweilige Stopfwerkzeug (6) mittels eines gekröpften Hebelarms an den zugeordneten Beistellantrieb (8) angeschlossen ist.

9. Stopfaggregat (16) nach einem der Ansprüche 1 bis 8, **dadurch gekennzeichnet, dass** der jeweilige Beistellantrieb (8) als Hydraulikzylinder ausgebildet ist.

10. Stopfaggregat (16) nach einem der Ansprüche 1 bis 9, **dadurch gekennzeichnet, dass** das Stopfaggregat (16) mehrere baugleiche Stopfeinheiten (1) zum gleichzeitigen Unterstopfen von mehreren Schwellen (2) umfasst.

## Claims

1. A tamping assembly (16) for tamping sleepers (2) of a track (3), comprising a tamping unit (1) having oppositely positioned tamping tools (6) which is mounted on a lowerable tool carrier (5) and connected in each case to a squeezing drive (8) for generating a squeezing motion, wherein an eccentric drive (9) having an eccentric shaft (13) is provided for generating a vibratory motion, **characterized in that** the squeezing drives (8) are arranged laterally next to one another and that each squeezing drive (8) and an associated eccentric section (12) of the eccentric shaft (13) are arranged directly underneath one another in this way, that each squeezing drive (8) is supported on a console (10) having a ring-shaped housing section (11) which is mounted on an eccentric section (12), associated with the squeezing drive (8), of the eccentric shaft (13).

2. A tamping assembly (16) according to claim 1, **characterized in that** the housing section (11) in each case is mounted on the associated eccentric section (12) by means of a roller bearing (23).

3. A tamping assembly (16) according to claim 2, **characterized in that** a pneumatic oil lubrication for the roller bearing (23) of the respective housing section (11) is provided on the associated eccentric section (12).

4. A tamping assembly (16) according to one of claims 1 to 3, **characterized in that** the console (10) in each case is designed P-shaped, having a support section pointing downward.

5. A tamping assembly (16) according to one of claims 1 to 4, **characterized in that** the respective squeezing drive (8) is supported with one end on the associated console (10) and connected at a further point to the housing section (11) of the console (10).

6. A tamping assembly (16) according to claim 5, **characterized in that** the respective squeezing drive (8) is connected at the further point to the housing section (11) of the associated console (10) by means of a bell-shaped connecting element (22).

7. A tamping assembly (16) according to one of claims 1 to 6, **characterized in that** the two squeezing drives (8) are arranged next to one another underneath the eccentric drive (9) and oriented oppositely.

8. A tamping assembly (16) according to claim 7, **characterized in that** the respective tamping tool (6) is connected by means of an offset lever arm to the associated squeezing drive (8).

9. A tamping assembly (16) according to one of claims 1 to 8, **characterized in that** the squeezing drive (8) is designed in each case as a hydraulic cylinder.

10. A tamping assembly (16) according to one of claims 1 to 9, **characterized in that** the tamping assembly (16) comprises several structurally identical tamping units (1) for simultaneously tamping several sleepers (2).

## Revendications

1. Module de bourrage (16) pour le bourrage inférieur de traverses (2) d'une voie ferrée (3), comprenant une unité de bourrage (1) avec des outils de bourrage opposés (6) logés sur un porte-outil pouvant être abaissé (5) qui sont chacun connectés à un entraînement d'adjonction (8) pour la génération d'un mouvement d'adjonction, dans lequel un entraînement excentrique (9) présentant un arbre excentrique (13) est prévu pour la génération d'un mouvement vibratoire, **caractérisé en ce que** les entraînements d'adjonction (8) sont disposés de manière décalée latéralement l'un de l'autre, et que chaque entraînement d'adjonction (8) et une section d'excentrique (12) de l'arbre excentrique (13) qui lui est associée sont disposés directement l'un en dessous de l'autre de telle sorte que chaque entraînement d'adjonction (8) est appuyé sur une console (10) qui présente une section de logement annulaire (11) qui est logée sur la section d'excentrique (12) de l'arbre d'excentrique (13) associée à l'entraînement d'adjonction (8).

2. Module de bourrage (16) selon la revendication 1, **caractérisé en ce que** la section de logement respective (11) est logée au moyen d'un palier à roulement (23) sur la section d'excentrique associée (12).

3. Module de bourrage (16) selon la revendication 2, **caractérisé en ce qu'**une lubrification à l'huile-air est prévue pour le palier à roulement (23) de la section de logement respective (11) sur la section d'excentrique associée (12).

4. Module de bourrage (16) selon une des revendications 1 à 3, **caractérisé en ce que** la console respective (10) est réalisée en forme de P avec une section d'appui tournée vers le bas.

5. Module de bourrage (16) selon une des revendications 1 à 4, **caractérisé en ce que** l'entraînement d'adjonction respectif (8) est appuyé avec une extrémité sur la console associée (10) et connecté à un autre point à la section de logement (11) de la console (10).

6. Module de bourrage (16) selon la revendication 5, **caractérisé en ce que** l'entraînement d'adjonction respectif (8) est connecté à l'autre point au moyen d'un élément de connexion en forme de bride (22) à la section de logement (11) de la console associée (10).

7. Module de bourrage (16) selon une des revendications 1 à 6, **caractérisé en ce que** les deux entraînements d'adjonction (8) sont disposés l'un à côté de l'autre en dessous de l'entraînement excentrique (9) avec une orientation opposée.

8. Module de bourrage (16) selon la revendication 7, **caractérisé en ce que** l'outil de bourrage respectif (6) est raccordé au moyen d'un bras de levier coudé à l'entraînement d'adjonction associé (8).

9. Module de bourrage (16) selon une des revendications 1 à 8, **caractérisé en ce que** l'entraînement d'adjonction respectif (8) est réalisé en tant que cylindre hydraulique.

10. Module de bourrage (16) selon une des revendications 1 à 9, **caractérisé en ce que** le module de bourrage (16) comprend plusieurs unités de bourrage (1) de construction identique pour le bourrage inférieur simultané de plusieurs traverses (2).
